# EUROPÄISCHE PATENTSCHRIFT

(11) **EP 0 114 919 B1**
(45) Veröffentlichungstag und Bekanntmachung des Hinweises auf die Patenterteilung: **09.04.1986**
(21) Anmeldenummer: 83104842.6
(22) Anmeldetag: 17.05.1983
(51) Int. Cl.: H01R 13/22

(54) **Druckkontakt**
Pressure contact
Contact à pression

(30) Priorität: 28.12.1982 DE 3248336
(43) Veröffentlichungstag der Anmeldung: 08.08.1984
(73) Patentinhaber: Firma Carl Freudenberg, 69469 Weinheim (DE)
(72) Erfinder: Kaminsky, Theo, D-6102 Pfungstadt (DE); Steinert, Klaus Albrecht, D-6149 Rimbach (DE)
(74) Vertreter: Weissenfeld-Richters, Helga, Dr.

## Beschreibung

Die Erfindung betrifft einen Druckkontakt, bestehend aus zwei einander koaxial zugeordneten und in Buchsen flüssigkeitsdicht und elektrisch isoliert gelagerten Kontaktstiften, bei dem wenigstens eine der Buchsen aus elastischem Werkstoff besteht, als Federkörper ausgebildet ist, in der einer der Kontaktstifte axial beweglich gelagert ist, und mit einer die Kontaktfläche des Kontaktstiftes randseitig umschließenden, unter einer elastischen Vorspannung dichtend an der gegenüberliegenden Buchse anliegenden Dichtlippe versehen ist, um eine gleichmäßige und flüssigkeitsdichte Anpressung der Kontaktflächen beider Kontaktstifte im zusammengefügten Zustand zu erreichen.

Ein Druckkontakt der vorgenannten Art ist aus der DE-A-20 48 578 bekannt. Die dabei zur Anwendung gelangenden Buchsen sind von tassenförmiger Gestalt und umschließen die Kontaktstellen nicht nur randseitig sondern auch rückseitig nahezu vollkommen. Die erzielte Abdichtung im zusammengefügten Zustand ist wenig befriedigend und hat häufig Störungen bei der Übermittlung elektrischer Signale zur Folge.

Druckkontakte der vorstehend angegebenen Art werden benötigt, um elektrische Signale von Meßfühlern in Maschinenelementen zu übertragen, wobei die Meßfühler manuell oder automatisch in eine Spanneinheit einer Bearbeitungsmaschine eingeführt und gespannt werden. Der zur Verfügung stehende Raum ist außerordentlich begrenzt, und es ist dadurch schwierig, langfristig eine gute elektrische-Isolierung sicherzustellen, insbesondere im Hinblick auf die mehr oder weniger kontinuierliche Beaufschlagung mit metallischen Spänen und/oder durch flüssige Kühlmittel.

Der Erfindung liegt die Aufgabe zugrunde, einen kostengünstig herstellbaren Druckkontakt geringer Baugröße für das angesprochene Anwendungsgebiet zu zeigen, der unter Vermeidung von Kurzschlußbildungen eine zuverlässige Übertragung elektrischer Signale gewährleistet.

Diese Aufgabe wird erfindungsgemäß durch einen Druckkontakt der eingangs genannten Art gelöst, bei dem der Federkörper durch einen Schlauch mit einem zentralen Führungsteil für den einen Kontaktstift gebildet wird, bei dem der Schlauch mit einem den Führungsteil in axialer Richtung überragenden Vorsprung versehen ist und bei dem der Vorsprung wenigstens einen nach innen vorspringenden Wulst aufweist, der den Kontaktstift in einer Hinterschneidung angepaßten Profils umgreift.

Die Federelastizität des Federkörpers wird durch diese Ausbildung wesentlich verbessert und bewirkt unter Vermeidung von Kurzschlußbildungen eine zuverlässige Übertragung elektrischer Signale.

Der Schlauch kann aus mehreren Einzelteilen bestehen, die untereinander verklebt oder verklammert sind. Als vorteilhafter hat es sich hingegen bewährt, den Schlauch monolithisch, homogen aus einem einzigen Werkstoffblock herzustellen, und diesem seine endgültige Gestalt im Zuge eines Formpreßverfahrens zu verleihen. Neben Gummi einer Härte Shore A von etwa 65 - 90 hat sich insbesondere die Verwendung elastomeren Polyurethans wegen seiner höheren Abriebbeständigkeit ausgezeichnet bewährt.

Der Kontaktstift kann mit einer umlaufenden Stufe versehen sein, welche eine Hinterschneidung angepaßten Profils des Schlauches eingreift. Die axiale Festlegung wird hierdurch verbessert. Ferner kann der Schlauch mit einem umlaufenden Wulst versehen sein und der Wulst kann in eine Hinterschneidung angepaßten Profils der aufnehmenden Bohrung eingreifen. Er wird hierdurch auf eine besonders einfache Weise in axialer Richtung festgelegt.

Eine beispielhafte Ausführung des erfindungsgemäß vorgeschlagenen Druckkontaktes wird nachfolgend anhand der als Anlage beigefügten Zeichnung näher erläutert. Es zeigen:
Figur 1 den zur Anwendung kommenden Schlauch in längsgeschnittener Darstellung
Figur 2 den Schlauch gemäß Figur 1 in eingebauter Form in einem Druckkontakt, der im linken Teil der Darstellung geöffnet, im rechten Teil der Darstellung hingegen geschlossen ist.

Der Schlauch 1 gemäß Figur 1 besteht aus einem gummielastischen Werkstoff mit einer Härte Shore A von 60. Dieser ist in axialer Richtung gegliedert in den Greiflippenteil 5, den Führungsteil 2 und den Vorsprung 3.

Der Greiflippenteil 5 dient der axialen Festlegung des mit einem pilzförmigen Kopf 9 versehenen Kontaktstiftes 13. Dieser wird stirnseitig von der Dichtlippe 6 teilweise umschlossen, wodurch Flüssigkeit bei einer versehentlichen Beaufschlagung nicht in den Zwischenraum zwischen dem Schlauch 1 und dem Kontaktstift 13 eindringen kann.

Der Führungsteil 2 gewährleistet eine koaxiale Zuordnung des aufgenommenen Kontaktstiftes 13 zu der aufnehmenden Gehäusebohrung. Diese Zuordnung bleibt auch bei einer axialen Verlagerung des Kontaktstiftes stets erhalten. Im rückwärtigen Bereich ist der Führungsteil 2 mit einem in radialer Richtung nach außen vorspringenden Wulst 7 versehen, der seiner axialen Festlegung in der aufnehmenden Gehäusebohrung dient.

Der den Führungsteil 2 in axialer Richtung überragende Vorsprung 3 weist eine vergleichsweise wesentlich verminderte Wandstärke auf sowie einen nach innen vorspringendenWuIst 4. Über letzteren werden die bei einer Eindrückung des aufzunehmenden Kontaktstiftes eingeleiteten Kräfte auf den Vorsprung 3 übertragen, der dadurch elastisch gedehnt wird, und eine Rückstellung des Kontaktstiftes bei nachlassender Eindrückkraft bewirkt.

Die freigesetzte Federkraft ist im wesentlichen konstant, wodurch unter Vermeidung von Überlastungen eine gleichbleibende Anpressung der Kontaktfläche 9 des Kontaktstiftes 13 an die zugehörige Kontaktfläche des gegenüberliegenden Kontaktstiftes 14 gewährleistet wird.

Figur 2 nimmt Bezug auf den Druckkontakt vor und im Anschluß an die koaxiale Zusammenpressung der Kontaktflöchen der Kontaktstifte 13 und 14. Diese bestehen aus einem leitenden Werkstoff, vorzugsweise aus Metall, und sind in einer flüssigkeitsdichten Buchse 1,12 aus einem nicht leitenden Werkstoff gelagert. Sie tragen am rückwärtigen Ende einen Klemmkontakt für den Anschluß eines elektrischen Leiters, beispielsweise eines Kabels.

Die Buchse 12 des oberen Kontaktstiftes besteht aus einentPreßkörper aus Kunstharz. Sie endet zusammen mit dem aufnehmenden Gehäuseteil 16 und der Kontaktfläche des oberen Kontaktstiftes 14 in einer gemeinsamen Ebene.

Der untere Kontaktstift 13 ist im Gegensatz zu dem oberen in einem flüssigkeitsundurchlässigen Schlauch 1 aus einem elastischen Werkstoff gelagert. Er weist eine halbkugelig ausgebildete Kontaktfläche 9 auf, die die Stirnfläche 8 des aufnehmenden Gehäuseteiles 15 vor dem Zusammenfügen in axialer Richtung ebenso überragt wie die die Kontaktfläche 9 teilweise umschließende Dichtlippe 5.

Die axiale Festlegung des Schlauchstückes 1, bezogen auf das aufnehmende Gehäuseteil 15, erfolgt durch den umlaufenden Wulst 7. Dieser greift in eine zugeordnete Nute des aufnehmenden Gehäuseteiles 15 ein, die ein deckungsgleiches Profil aufweist.

Für die axiale Festlegung des Kontaktstiftes 13, bezogen auf den Schlauch 1, sind zwei Stufen 10, 11 vorgesehen, die in entsprechend ausgebildete Hinterschneidungen des Kontaktstiftes 13 eingreifen.

Bei einer koaxialen Zusammenpressung der Kontaktflächen der Kontaktstifte 13,14 ergibt sich eine Rückwärtsverlagerung des unteren von beiden, bis die beiderseitigen Stirnflächen 8 der aufnehmenden Gehäuseteile 15,16 einander berühren.Die Kontaktflächen werden in dieser Situation federnd gegeneinander gepreßt, wodurch ein ausreichender elektrischer Kontakt sichergestellt ist. Zugleich ergibt sich eine elastische Anpressung der Dichtlippe 5 gegen die Stirnfläche der Buchse 12, wodurch die elektrisch leitende Verbindung zwischen den Kontaktflächen der Einwirkung äußerer Stoffe entzogen ist, insbesondere der Einwirkung von Kühl- und Schmiermitteln. Eine entsprechende Wirkung läßt sich selbstverständlich auch dann erzielen, wenn beide Kontaktstifte in einem Schlauch 1 gemäß Figur 1 gelagert und in axialer Richtung federnd abgestützt sind.

## Patentansprüche

1. Druckkontakt, bestehend aus zwei einander koaxial zugeordneten und in Buchsen (1,12) flüssigkeitsdicht und elektrisch isoliert gelagerten Kontaktstiften (13,14), bei dem wenigstens eine der Buchsen (1,12) aus elastischem Werkstoff besteht, als Federkörper (1) ausgebildet ist, in der einer der Kontaktstifte (13) axial beweglich gelagert ist, und mit einer die Kontaktfläche des Kontaktstiftes (13) randseitig umschließenden, unter einer elastischen Vorspannung dichtend an der gegenüberliegenden Buschse (12) an liegenden Dichtlippe (5) versehen ist, um eine gleichmäßige und flüssigkeitdichte Anpressung der Kontaktflächen beider Kontaktstifte (13,14) im zusammengefügten Zustand zu erreichen, ' dadurch gekennzeichnet, daß der Federkörper durch einen Schlauch (1) mit einem zentralen Führungsteil (2) für den einen Kontaktstift (13) gebildet wird, daß der Schlauch (1) mit einem den Führungsteil (2) in axialer Richtung überragenden Vorsprung (3) versehen ist und daß der Vorsprung (3) wenigstens einen nach innen vorspringenden Wulst (4) aufweist, der den Kontaktstift (13) in einer Hinterschneidung angepaßten Profils umgreift.

2. Druckkontakt nach Anspruch 1, dadurch gekennzeichnet, daß der Schlauch (1) aus einem monolithischen, homogenen Werkstoffkörper besteht.

3. Druckkontakt nach Anspruch 1 bis 2, dadurch gekennzeichnet, daß der Kontaktstift (13) mit einer umlaufenden Stufe (10) versehen ist und daß die Stufe (10) in eine Hinterschneidung angepaßten Profils des Schlauches (1) eingreift.

4. Druckkontakt nach Anspruch 1 bis 3, dadurch gekennzeichnet, daß der Schlauch mit einem umlaufenden Wulst (7) versehen ist und daß der Wulst (7) in eine Hinterschneidung angepaßten Profils der aufnehmenden Bohrung eingreift.

## Claims

1. A pressure contact, comprising two contact pins (13,14) which are arranged coaxially to one another and are mounted in a fluid-tight and electrically insulated manner in sockets (1, 12), at least one of the sockets (1, 12) being made of an elastic material, being made as a spring body (1) in which one of the contact pins (13) is mounted in an axially movable manner and being provided with a sealing lip (5) which encloses the contact surface of the contact pin (13) on the edge side and rests under elastic pre-tension and in sealing manner against the oppositely located socket (12), so as to achieve a uniform and fluid-tight contact pressure of the contact surfaces of the two contact pins (13,14) in the joined condition, characterised in that the spring body is formed by a tube (1) having a central guide part (2) for one contact pin (13), that the tube (4) is provided with a protrusion (3) projecting beyond the guide part (2) in the axial direction, and that the protrusion (3) has at least one bulge (4) which projects inwards and grips around the contact pin (13) in an undercut of matching profile.

2. A pressure contact according to claim 1, characterised in that the tube (1) is made of a body of monolithic, homogeneous material.

3. A pressure contact according to claim 1 or 2, characterised in that the contact pin (13) is provided with an encircling step (10) and that the step (10) engages into an undercut of matching profile of the tube (1).

4. A pressure contact according to any of claims 1 to 3, characterised in that the tube is provided with an encircling bulge (7) and that the bulge (7) engages into an undercut of matching profile in the accommodating bore.

## Revendications

1. Contact à pression constitué de deux broches de contact (13, 14) disposées coaxialement l'une à l'autre et montées dans des douilles (1, 12) en assurant l'étanchéité aux liquides et l'isolation électrique, dans lequel au moins l'une des douilles (1, 12) est réalisée en matériau élastique et constitue un corps élastique dans lequel l'une des broches de contact (13) est placée, avec possibilité de déplacement axial, et avec une lèvre d'étanchéité (5) entourant périphériquement la surface de contact de la broche de contact (13) et prenant appui sur la douille opposée (12), en assurant l'étanchéité - sous une précontrainte élastique, afin d'obtenir une compression uniforme et étanche aux liquides des surfaces de contact des deux broches de contact (13, 14) à l'état assemblé, caractérisé en ce que l'élément élastique est constitué par un tuyau souple (1) avec une pièce de guidage centrale (2) pour une broche de contact (13), en ce que le tuyau souple (1) est pourvu d'une saillie (3) dépassant, en direction axiale, la pièce de guidage (2) et en ce que la saillie (3) présente, au moins, un bourrelet (4) faisant saillie vers l'intérieur et enserrant la broche de contact (13) dans une contre-dépouille de profil approprié.

2. Contact à pression selon la revendication 1, caractérisé en ce que le tuyau souple (1) est constitué d'une pièce d'un matériau monolithique et homogène.

3. Contact à pression selon les revendications 1 et 2, caractérisé en ce que la broche de contact (13) est pourvue d'un épaulement périphérique (10) et en ce que l'épaulement (10) vient s'emboîter dans une contre-dépouille de profil approprié du tuyau souple (1).

4. Contact à pression selon les revendications 1 à 3, caractérisé en ce que le tuyau souple est pourvu d'un bourrelet périphérique (7) et en ce que le bourrelet (7) vient s'emboîter dans une contre-dépouille de profil approprié de l'alésage récepteur.
